# EUROPÄISCHE PATENTANMELDUNG

(11) **EP 0 313 733 A1**
(43) Veröffentlichungstag der Anmeldung: **03.05.1989**
(21) Anmeldenummer: 88111652.9
(22) Anmeldetag: 20.07.1988
(51) Int. Cl.: B25H 3/00

(54) **Kassette zur Aufbewahrung länglicher Gegenstände**

(30) Priorität: 21.08.1987 DE 3727889
(71) Anmelder: FIRMA GEORG KNOBLAUCH, D-89537 Giengen (DE)
(72) Erfinder: Budert, Günter H., D-7928 Giengen (DE)
(74) Vertreter: Fay, Hermann, Dipl.-Phys. Dr.

(57) **Zusammenfassung**

Die Kassette dient zur Aufbewahrung länglicher Gegenstände, insbes. von Werkzeugen wie Steinbohrern und dergl., in im wesentlichen achsparalleler Ausrichtung und weist ein Aufbewahrungsteil (3) auf, das mit Aufnahmen (4) für den Werkzeugschaft versehen ist. Jede Aufnahme (4) ist von zumindest einer Ausnehmung im Aufbewahrungsteil (3) gebildet, wobei die lichte Querschnittsfläche der Ausnehmung größer als die Querschnittsfläche des jeweils in die Aufnahme (4) einzubringenden Werkzeugschaftes ist. Vom Ausnehmungsrand her stehen Klemmteile in den lichten Ausnehmungsquerschnitt vor, die von einem feststehenden, mit zwei Anlageflächen (5.1) für den Werkzeugschaft versehenen Zentriervorsprung (5) sowie einer dem Zentriervorsprung (5) bezüglich der Aufnahmeachse gegenüberstehenden Federleiste (6) gebildet sind. Die Federleiste (6) ist zumindest im Bereich des dem Zentriervorsprung (5) zugewandten freien Endes in Richtung der Aufnahmeachse elastisch und/oder plastisch verformbar. Die beiden Anlageflächen (5.1) schließen untereinander einen Winkel kleiner als 180° ein.

## Beschreibung

Die Erfindung betrifft eine Kassette zur Aufbewahrung länglicher Gegenstände, insbes. von Werkzeugen wie Steinbohrern und dergl., in im wesentlichen achsparalleler Ausrichtung, mit einem Aufbewahrungsteil, das mit Aufnahmen für den Werkzeugschaft versehen ist, wobei jede Aufnahme von zumindest einer Ausnehmung im Aufbewahrungsteil gebildet ist und die lichte Querschnittsfläche der Ausnehmung größer als die Querschnittsfläche des jeweils in die Aufnahme einzubringenden Werkzeugschaftes ist, und wobei vom Ausnehmungsrand Klemmteile in den lichten Ausnehmungsquerschnitt gegen den Werkzeugschaft vorstehen.

Solche Kassetten dienen insbes. einer geordneten und sortierten Unterbringung der Gegenstände bzw. Werkzeuge, wobei die Aufnahmen in ihrem Querschnitt in der Regel dem Durchmesser des Schaftes der Gegenstände angepaßt sind. Somit ergibt sich bei vollständig gefülltem Aufbewahrungsteil einerseits eine gewisse Ordnung der Gegenstände etwa nach aufsteigendem Schaftdurchmesser, andererseits wird dadurch gewährleistet, daß die Gegenstände untereinander parallel ausgerichtet sind, so daß sie sich leicht greifen und dem Aufnahmeteil entnehmen lassen.

Soweit bei zahlreichen Werkzeugen der Schaftdurchmesser innerhalb enger Toleranzen festliegt, wie dies beispielsweise bei üblichen Spiralbohrern der Fall ist, können die Aufnahmen beispielsweise aus Bohrungen bestehen, deren Durchmesser geringfuügig größer ist als der Schaft des aufzunehmenden Werkzeugs. Darüber hinaus gibt es jedoch noch weitere zur Aufnahme in Kassetten geeignete Werkzeuge, deren Schaftdurchmesser bei gleichem Nenndurchmesser des Werkzeugs gewissen Schwankungen unterliegen kann. So ist beispielsweise bei Steinbohrern der wirksame Bohrdurchmesser durch den Hartmetalleinsatz an der Bohrspitze gegeben, während der Durchmesser des Bohrerschafts durch den Hersteller weitgehend willkürlich gewählt wird. Die Aufnahmen in dem Aufbewahrungsteil müssen daher dem maximal möglichen Schaftdurchmesser angepaßt sein, was jedoch den Nachteil hat, daß bei einer Bestückung der Kassette mit Werkzeugen zwar gleichen Nenndurchmessers, jedoch von geringerem Schaftdurchmesser diese erhebliches Spiel in der Aufnahme haben. Dadurch können die Werkzeuge nicht nur leichter aus ihren Aufnahmen herausfallen, sondern häufig auch schwerer entnommen werden, da die an sich gewünschte parallele Ausrichtung zueinander im allgemeinen nicht mehr gegeben sein wird.

Aus dem DE-GM 86 23 134 ist bereits eine Kassette bekannt, bei der die Aufnahmen mit Werkzeugen unterschiedlichen Schaftdurchmessers bestückt werden können und die sich in der Praxis bewährt hat. Dort sind in den Aufnahmen jeweils mehrere vorstehende Zentrierlippen angeordnet, die beim erstmaligen Bestücken durch den Werkzeugschaft entsprechend verformt werden und dann dem Werkzeug die gewünschte Ausrichtung sowie den erforderlichen Halt geben.

Wenn die Werkzeuge bei der Bestückung dieser bekannten Kassette nicht genau koaxial in die Aufnahmen eingeführt werden, so kann dies eine dauerhafte ungleichmäßige Verformung der Zentrierlippen zur Folge haben, wodurch die angestrebte achsparallele Ausrichtung der Werkzeuge nicht mehr gegeben wäre. Ferner hat sich gezeigt, daß durch die Vielzahl der in Einschubrichtung der Werkzeuge verformten Zentrierlippen bisweilen eine Sperrwirkung auftritt, die die Entnahme der Werkzeuge erschweren kann.

Der Erfindung liegt die Aufgabe zugrunde, eine Kassette der eingangs genannten Art so auszubilden, daß bei einer Bestückung der Aufnahmen mit Gegenständen unterschiedlichen Schaftdurchmessers auch dann eine untereinander parallele Ausrichtung der Werkzeuge gegeben ist, wenn diese bei der Bestückung nicht koaxial zu den Aufnahmeachsen eingeführt werden und daß ferner die Entnahme der Gegenstände durch die Klemmteile nicht erschwert wird.

Diese Aufgabe wird nach der Erfindung dadurch gelöst, daß die Klemmteile von einem feststehenden, mit zwei Anlägeflachen für den Werkzeugschaft versehenen Zentriervorsprung sowie einer dem Zentriervorsprung bezüglich der Aufnahmeachse gegenüberstehenden, zumindest im Bereich des dem Zentriervorsprung zugewandten freien Endes in Richtung der Aufnahmeachse elastisch und/oder plastisch verformbaren Federleiste gebildet sind, wobei die beiden Anlageflächen untereinander einen Winkel kleiner als 180° einschließen.

Der durch die Erfindung erreichte Fortschritt besteht im wesentlichen darin, daß in jeder Aufnahme zunächst ein feststehender Zentriervorsprung vorgesehen ist, der unabhängig von der Art der Bestückung und dem Durchmesser des Werkzeugschaftes für die achsparallele Ausrichtung der Gegenstände sorgt. In diesem Zentriervorsprung werden die Gegenstände durch nur eine Federleiste und daher mit geringer Kraft gehalten, so daß sich die Gegenstände mühelos aus den Aufnahmen entnehmen lassen.

In bevorzugter Ausführungsform der Erfindung weist die die Aufnahme bildende Ausnehmung eine quadratische Querschnittsgestalt auf und ist der Zentriervorsprung von zwei rechteckigen Laschen gebildet, die in zwei einander benachbarten Ausnehmungsecken angeordnet und etwa unter einem Winkel von 45° gegenüber dem Ausnehmungsrand vorstehen, wobei der freie vordere Rand der Laschen jeweils eine der Anlageflächen bildet. In einer weiteren, ebenfalls zweckmäßigen Ausführungsform der Erfindung kann der Zentriervorsprung an seinem der Federleiste zugewandten Rand eine prismenförmige Aussparung aufweisen, deren beiden Ränder die Anlageflächen bilden.

Die Federleiste ist zweckmäßigerweise trapezförmig ausgebildet und mit der breiteren ihrer zueinander parallel verlaufenden Seiten am Rand der Ausnehmung angeschlossen. Um die der Entnahme eines Gegenstandes entgegenwirkende Kraft weiter zu verringern, kann dabei der freie Rand der Federleiste ebenfalls eine prismenförmige, Zentrierflächen für den Werkzeugschaft bildende Aussparung aufweisen.

Schließlich besteht auch die Möglichkeit, daß der Zentriervorsprung als sich in Längsrichtung der Aufnahme erstreckende Profilleiste ausgebildet ist und die Federleiste zwischen den beiden Enden der Profilleiste angeordnet ist.

Im folgenden wird die Erfindung an einem in der Zeichnung dargestellten Ausführungsbeispiel näher erläutert; es zeigen:
Fig. 1 eine nur teilweise und schematisch dargestellte Kassette nach der Erfindung mit aufgestelltem Aufbewahrungsteil,
Fig. 2 eine Draufsicht auf das nur teilweise dargestellte Aufbewahrungsteil in Richtung II nach Fig. 1 in einer ersten Ausführungsform,
Fig. 3 den Gegenstand nach Fig. 2 in einer zweiten Ausführungsform,
Fig. 4 eine weitere Ausführungsform der Erfindung in der Fig. 2 entsprechender Darstellung.

Die in der Zeichnung geöffnet dargestellte Kassette besteht im wesentlichen aus einem Deckelteil 1, einem Bodenteil 2, sowie einem schräg aufgestellten Aufbewahrungsteil 3 für insbes. Werkzeuge wie beispielsweise Steinbohrer. Dazu ist das Aufbewahrungsteil 3 mit Aufnahmen 4 für den Schaft der in der Zeichnung nicht dargestellten Werkzeuge versehen, wobei jede Aufnahme 4 von zumindest einer Ausnehmung im Aufbewahrungsteil 3 gebildet ist. Die lichte Querschnittsfläche der Ausnehmung ist dabei stets größer als die Querschnittsfläche des jeweils in die Aufnahme 4 einzubringenden Werkzeugschaftes.

Um dennoch ein Herausfallen der Werkzeuge aus ihren Aufnahmen 4 zu vermeiden und deren achsparallele Ausrichtung zu gewährleisten, sind vom Rand der Aufnahmen 4 vorstehende Klemmteile vorgesehen. Diese Klemmteile sind im einzelnen von einem feststehenden, mit zwei Anlageflächen 5.1 für den Werkzeugschaft versehenen Zentriervorsprung 5 sowie einer dem Zentriervorsprung 5 bezüglich der Aufnahmeachse gegenüberstehenden Federleiste 6 gebildet, wobei die Federleiste 6 zumindest im Bereich des dem Zentriervorsprung 5 zugewandten freien Endes in Richtung der Aufnahmeachse elastisch und/oder plastisch verformbar ist. Um eine Zentrierwirkung für den Werkzeugschaft zu erreichen, schließen die beiden Anlageflächen 5.1 untereinander einen Winkel kleiner als 180° ein. Die die Aufnahme 4 bildende Ausnehmung weist, wie sich im einzelnen aus den Fig. 2 bis 4 ergibt, eine quadratische Querschnittsgestalt auf, wobei der Zentriervorsprung 5 in einer ersten Ausführungsform gemäß Fig. 2 von zwei rechteckigen Laschen 5.2 gebildet ist, die in zwei einander benachbarten Ausnehmungsecken angeordnet sind. Die Laschen 5.2 stehen etwa unter einem Winkel von 45° gegenüber dem Ausnehmungsrand vor, wobei deren freier vorderer Rand jeweils eine der Anlageflächen 5.1 bildet. Der Zentriervorsprung 5 kann jedoch gemäß der in Fig. 4 dargestellten Ausführungsform an seinem der Federleiste 6 zugewandten Rand eine prismenförmige Aussparung aufweisen, deren beiden Ränder die Anlageflächen 5.1 bilden. Die Federleiste 6 ist trapezförmig ausgebildet und mit der breiteren ihrer zueinander parallel verlaufenden Seiten am Rand der Ausnehmung angeschlossen. Dabei kann, wie dies in den Fig. 3 und 4 dargestellt ist, der freie Rand der Federleiste 6 ebenfalls eine prismenförmige, Zentrierflächen 6.1 für den Werkzeugschaft bildende Aussparung aufweisen. Dies führt zu einer weiteren Verringerung der auf den Werkzeugschaft einwirkenden Klemmkräfte, und somit zu einer müheloseren Entnahme des Werkzeugs aus der Aufnahme 4.

Der Zentriervorsprung 5 kann schließlich in in der Zeichnung nicht näher dargestellter Weise als sich in Längsrichtung der Aufnahme 4 erstreckende Profilleiste ausgebildet sein, wobei dann die Federleiste 6 zwischen den beiden Enden der Profilleiste angeordnet ist, um eine gleichmäßige Anlage des Werkzeugschaftes längs der Profilleiste zu gewährleiten.

## Patentansprüche

1. Kassette zur Aufbewahrung länglicher Gegenstände,, insbesondere von Werkzeugen wie Steinbohrern und dergl., in im wesentlichen achsparalleler Ausrichtung, mit einem Aufbewahrungsteil, das mit Aufnahmen für den Werkzeugschaft versehen ist, wobei jede Aufnahme von zumindest einer Ausnehmung im Aufbewahrungsteil gebildet ist und die lichte Querschnittsfläche der Ausnehmung größer als die Querschnittsfläche des jeweils in die Aufnahme einzubringenden Werkzeugschaftes ist, und wobei vom Ausnehmungsrand Klemmteile in den lichten Ausnehmungsquerschnitt gegen den Werkzeugschaft vorstehen, dadurch gekennzeichnet, daß die Klemmteile (5, 6) von einem feststehenden, mit zwei Anlageflächen (5.1) für den Werkzeugschaft versehenen Zentriervorsprung (5) sowie einer dem Zentriervorsprung (5) bezüglich der Aufnahmeachse gegenüberstehenden, zumindest im Bereich des dem Zentriervorsprung (5) zugewandten freien Endes in Richtung der Aufnahmeachse elastisch und/oder plastisch verformbaren Federleiste (6) gebildet sind, wobei die beiden Anlageflächen (5.1) untereinander einen Winkel kleiner als 180° einschließen.

2. Kassette nach Anspruch 1, dadurch gekennzeichnet, daß die die Aufnahme (4) bildende Ausnehmung eine quadratische Querschnittsgestalt aufweist und der Zentriervorsprung (5) von zwei rechteckigen Laschen (5.2) gebildet ist, die in zwei einander benachbarten Ausnehmungsecken angeordnet und etwa unter einem Winkel von 45° gegenüber dem Ausnehmungsrand vorstehen, wobei der freie vordere Rand der Laschen (5.2) jeweils eine der Anlageflächen (5.1) bildet.

3. Kassette nach Anspruch 1, dadurch gekennzeichnet, daß der Zentriervorsprung (5) an seinem der Federleiste (6) zugewandten Rand eine prismenförmige Aussparung aufweist, deren beiden Ränder die Anlageflächen (5.1) bilden.

4. Kassette nach einem der Ansprüche l bis 3, dadurch gekennzeichnet, daß die Federleiste (6) trapezförmig ausgebildet ist und mit der breiteren ihrer zueinander parallel verlaufenden Seiten am Rand der Ausnehmung angeschlossen ist.

5. Kassette nach Anspruch 4, dadurch gekennzeichnet, daß der freie Rand der Federleiste (6) eine prismenförmige, Zentrierflächen (6.1) für den Werkzeugschaft bildende Aussparung aufweist.

6. Kassette nach den Ansprüchen 1 bis 5, dadurch gekennzeichnet, daß der Zentriervorsprung (5) als sich in Längsrichtung der Aufnahme (4) erstreckende Profilleiste ausgebildet ist und die Federleiste (6) zwischen den beiden Enden der Profilleiste angeordnet ist.
